# EUROPÄISCHE PATENTANMELDUNG

(11) **EP 0 247 270 A2**
(43) Veröffentlichungstag der Anmeldung: **02.12.1987**
(21) Anmeldenummer: 87100285.3
(22) Anmeldetag: 12.01.1987
(51) Int. Cl.: H01H 43/04

(54) **Zeitschaltgerät mit fernsteuerbarer Bedienung der Schaltprogramm-Eingabevorrichtung**

(30) Priorität: 31.01.1986 DE 8602473 U
(71) Anmelder: GRÄSSLIN KG, D-78112 St. Georgen (DE)
(72) Erfinder: Kammerer, Gerd, D-7742 St. Georgen (DE)
(74) Vertreter: Thoma, Friedrich (DE)

(57) **Zusammenfassung**

Bei einem Zeitschaltgerät mit einer fernsteuerbaren Bedienung der Schaltprogramm-Eingabevorrichtung, die mit mechanischen, elektromechanischen oder elektronischen, insbesondere tastenförmigen Eingabegeräten versehen, auf der Bedienungsseite des Zeitschaltgerätes angeordnet ist, ist dem einzelnen Eingabegerät (1) ein fernsteuerbarer Geber (3) benachbart, der auf der Bedienungsseite (2) des Zeitschaltgerätes lösbar angeordnet, insbesondere aufgesteckt, aufgeschraubt oder aufgesaugt ist.

## Beschreibung

Die Neuerung betrifft ein Zeitschaltgerät mit fernsteuerbarer Bedienung der Schaltprogrammeingabevorrichtung, mit den Merkmalen nach dem ersten Teil des Schutzanspruchs 1.

Bei verschiedenen Anwendungen von Zeitschaltgeräten, insbesondere von elektronischen Schaltuhren, im Maschienenbau oder zur Heizungssteuerung, ist es erforderlich, daß die Eingabevorrichtung insgesamt, oder nur Eingabegeräte mit einer bestimmten Funktion, über eine größere Entfernung zum Zeitschaltgerät,fernsteuerbar bedient werden können. Dabei soll sichergestellt sein, daß an einem fernzusteuernden Zeitschaltgerät kein spezieller elektrischer Anschluß für eine Fernsteuerung erforderlich wird.

Der Neuerung liegt die Aufgabe zugrunde, eine fernsteuerbare Bedienung für Schaltprogramm-Eingabevorrichtungen von Zeitschaltgeräten zu schaffen, die an Zeitschaltgeräte der eingangsgenannten Art angeschlossen werden können, ohne daß diese speziell für eine fernsteuerbare Bedienung ausgerüstet oder umgebaut werden müssen.

Diese Aufgabe wird mit den Merkmalen im kennzeichnenden Teil des Schutzanspruchs 1 gelöst und in Unteransprüchen sind weitere Ausbildungen beansprucht. Der fernsteuerbare mechanische Geber wird zweckmäßigerweise elektromagnetisch gesteuert. Er beaufschlagt ein Eingabegerät des Zeitschaltgerätes, insbesondere eine Taste unmittelbar. Sofern dort ein Tastenfeld mit mehreren zueinander benachbart angeordneten Tasten vorliegt, weist der, als Adapter ausgebildete Geber-Teil eine, dem Raster des Tastenfeldes entsprechende deckungsgleiche Anordnung der Geber auf.

Ein derartiger Adapter kann auf der Bedienungsseite, der Eingabevorrichtung benachbart, lösbar angeordnet, insbesondere aufgesteckt, aufgerastet oder aufgeschraubt, sein.

Die Fernsteuerung der Geber im Adapter kann über ein Kabel oder drahtlos erfolgen. Auf der Bedienungsseite der Fernsteuerung kann eine, der zeitschaltgeräteseitigen Eingabevorrichtung, identische Eingabevorrichtung vorhanden sein.

Vorteilhaft bei dieser fernsteuerbaren Bedienung ist nicht nur der einfache und übersichtliche Aufbau und die Ausführung eines derartigen fernsteuerbaren Adapters und der fernsteuerseitigen Eingabevorrichtung, sondern auch, daß das Zeitschaltgerät für die Anwendung einer fernsteuerbaren Bedienung der Schaltprogramm-Eingabevorrichtung keinen Zusatz. keinen Umbau oder keiner Sonderausführung bedarf. Vorteilhaft ist ferner die vorgesehene übereinstimmende Ausführung der fernsteuerseitigen Eingabevorrichtung mit der Eingabevorrichtung am Zeitschaltgerät.

Wie die Neuerung im einzelnen ausgeführt ist, wird anhand eines Ausführungsbeispiels im folgenden näher erläutert. Es zeigen
Fig. 1 eine schaubildliche Ansicht eines elektronischen Zeitschaltgerätes, insbesondere einer Schaltuhr mit einem, der tastenförmigen Eingabevorrichtung des Zeitschaltgerätes entsprechenden fernsteuerbaren Adapters, der auf das Zeitschaltgerät im Bereich der Eingabevorrichtung aufsetzbar ist und
Fig. 2 eine Schnittansicht durch die Zeitschaltgeräte-Adapter-Anordnung im Bereich einesⱼeine Taste beaufschlagenden, Gebers.

Die, in der Fig. 1 nur im wesentlichen dargestellte fernsteuerbare Bedienung eines Zeitschaltgerätes 5 besteht im einzelnen aus den Gebern 3, die in einem Gehäuse ₄ eines Adapters in einem geometrischen Raster zueinander angeordnet sind, derart, daß sie dem selben geometrischen Raster entsprechen, wie die auf der Bedienungsseite 2 des Zeitschaltgerätes 5 angeordneten tastenartigen Eingabegeräte 1, die ferngesteuert bedient werden sollen. 7 bezeichnet ein Steuer-Kabel zur mechanischen, elektrischen oder optoelektronischen Verbindung des Adapters mit einer fernsteuernden Eingabevorrichtung mit den Eingabegeräten l' auf einer insbesondere räumlich und/oder funktionstechnisch zur Bedienungsseite 2 des Zeitschaltgerätes 5 identischen fernsteuernden Bedienungsseite 2' in einem handlichen Gehäuse 8.

Der oder die Geber 3 können mechanisch, elektromagnetisch, elektrothermisch, piezoelektrisch, pneumatisch, hydraulisch gesteuert oder betätigt werden. Die Fernsteuerung selbst, von der Fern-Bedienungsseite 2' zum Adapter mit dem Gehäuse 4, kann über das bereits geschilderte Steuer-Kabel 7 oder kabel-/ drahtlos mittels einer Infrarot- oder Ultraschallsteuerung bewirkt werden.

Soll eine Fern-Bedienung der Schaltprogramm-Eingabevorrichtung über die tastenartigen Eingabegeräte 1 des Zeitschaltgerätes vorgenommen werden, dann wird der Adapter mit dem Gehäuse 4 der Bedienungsseite 2 benachbart auf das Zeitschaltgerät aufgesteckt, aufgerastet, aufgeschraubt oder mittels pneumatisch wirkender Sauger befestigt. Das Gehäuse 4 des Adapters kann relativ nieder sein. Räumlich entsprechend bemessene Geber 3 können die Eingabegeräte 1 axial oder in einem Winkel von 90 Grad zur normalen Betätigungsrichtung der Eingabegeräte 1 beaufschlagen. Die Figur 2 zeigt die funkti- . onskonforme Anordnung des Adapters auf dem Zeitschaltgerät 5. 1 bezeichnet ein Eingabegerät mit einem benachbarten Geber 3 der das Eingabegerät 1 mechanisch axial wirkend beaufschlagt.

Zur Erzielung einer möglichst kleinen Höhe des Adapters, können die elektromagnetischen, elektrothermischen, piezoelektrischer, pneumatischen, hydraulischen oder mechanischen Wandler des Gebers 3 in Flachbauweise ausgeführt sein.

Es liegt im Rahmen der Neuerung, daß der gezeigten und beschriebenen insbesondere mechanisch tastenartigen Eingabegeräte 1 auch elektronische über eine Näherungswirkung arbeitende tastenartige Eingabegeräte 1 fernsteuerbar bedienbar sind. Außerdem ist es in diesem Rahmen vorgesehen, daß drehende Eingabegeräte, beispielsweise Schaltscheiben von Schaltuhren mit einem entsprechend ausgestalteten Adapter in der beschriebenen Art und Weise fernsteuerbar bedienbar sind.

Eine derartige fernsteuerbare Bedienung arbeitet völlig unabhängig von einem Zeitschaltgerät 5 und ist zu einem solchen Gerät als nachrüstbares Zubehör vorgesehen. In diesem Zusammenhang ist daran gedacht, daß Zeitschaltgeräte 5 über eine derartige Einrichtung in einer Art ferngesteuert werden können bei der die fernsteuernde Anordnung im Gehäuse 8 nicht mobil, sondern stationär angeordnet sein kann, wobei die Steuerbefehle nicht unmittelbar manuell über die dort beschriebenen Eingabegeräte 1', sondern aus einer anderen Programmeingabe stammen können.

Stationäre Eingabegeräte 1' können sogenannte Steuer-und/oder Regelgeräte, wie Außen-, Innen-, Vorlauf- oder Rücklauftemperaturfühler einer Heizungsanlage oder auch anderweitige Sensoren sein, deren Steuerbefehle zur Erstellung eines Schaltprogramms für derartige Zeitschaltgeräte wesentlich sind.

Außerdem liegt es im Rahmen der Erfindung, daß das Steuer-Kabel 7 nach Fig. 1 über eine lösbare nicht näher gezeigte Steckverbindung sowohl mit dem Adapter im Gehäuse 4 als auch mit der fernsteuernden Anordnung im Gehäuse 8 elektrisch leitend verbunden sein kann. Damit ist es möglich, daß das Steuer-Kabel 7 im mobilen Gebrauch der Schaltprogrammeingabevorrichtung den jeweiligen Erfordernissen in der Länge beliebig angepaßt werden kann.

Um eine hinreichend große Betätigungskraft der Geber 3 insbesondere bei einer elektromagnetischen Ansteuerung der Geber 3 sicherzustellen ist es vorgesehen, daß die Erregerspulen der elektromagnetischen Gebersteuerung insbesondere nur für 10% ED= Einschaltdauer ausgelegt sind und daß nach einer bestimmten Einschaltdauer der Geber 3 über einen der Erregerspule vorgeschalteten PTC-Widerstand abgeschaltet wird.

Es liegt im Rahmen der Neuerung, daß eine derartige fernsteuerbare Bedienung der Schaltprogramm-Eingabevorrichtung auch auf andere Geräte, als der eingangsgenannten Art angewendet werden kann, wenn diese Geräte über Eingabegeräte 1 verfügen, die gemäß der Erfindung, von einem auf die Eingabegeräte aufsetzbaren Geber 3 ferngesteuert mechanisch beaufschlagt werden können.

## Patentansprüche

1. Zeitschaltgerät mit einer fernsteuerbaren Bedienung der Schaltprogramm-Eingabevorrichtung, die mit mechanischen, elektromechanischen oder elektronischen, insbesondere tastenförmigen Eingabegeräten versehen, auf der Bedienungsseite des Zeitschaltgerätes angeordnet ist, dadurch gekennzeichnet, daß dem einzelnen Eingabegerät (1) ein fernsteuerbarer Geber (3) benachbart ist, der auf der Bedienungsseite (2) des Zeitschaltgerätes lösbar angeordnet, insbesondere aufgesteckt, aufgeschraubt oder aufgesaugt befestigt ist.

2. Zeitschaltgerät nach Anspruch 1, dadurch gekennzeichnet, daß ein elektromagnetisch, piezoelektrisch, elektrothermisch, hydraulisch, pneumatisch oder mechanisch gesteuerter Geber (3) vorgesehen ist.

3. Zeitschaltgerät nach Anspruch 1 und 2, dadurch gekennzeichnet, daß die, den einzelnen Eingabegeräten (1) benachbart angeordneten Geber (3) in einem Adapter-Gehäuse (4) angeordnet sind, das auf der Bedienungsseite (2) lösbar befestigt ist.

4. Zeitschaltgerät nach Anspruch 1 bis 3, dadurch gekennzeichnet, daß zwischen den Gebern (₃) und der Eingabevorrichtung im Gehäuse (8) ein Steuer-Kabel (8) angeordnet ist.

5. Zeitschaltgerät nach Anspruch 1 bis 4, dadurch gekennzeichnet, daß die Eingabegeräte (1') auf der Bedienungsseite (2') im Gehäuse (8) der fernsteuernden Eingabevorrichtung räumlich und funktionstechnisch identisch mit den Eingabegeräten (1) auf der Bedienungsseite (2) des Zeitschaltgerätes angeordnet sind.
